# EUROPÄISCHE PATENTSCHRIFT

(11) **EP 1 500 825 B1**
(45) Veröffentlichungstag und Bekanntmachung des Hinweises auf die Patenterteilung: **21.05.2008**
(21) Anmeldenummer: 04016725.6
(22) Anmeldetag: 15.07.2004
(51) Int. Cl.: F15B 13/04, F15B 13/043, F16K 11/07

(54) **Wegeventil**
Multiway valve
Distributeur à voies multiples

(30) Priorität: 25.07.2003 DE 10334056
(43) Veröffentlichungstag der Anmeldung: 26.01.2005
(73) Patentinhaber: Bosch Rexroth AG, 70184 Stuttgart (DE)
(72) Erfinder: Lödige, Heinrich, 71665 Vaihingen (DE)
(74) Vertreter: Winter, Brandl, Fürniss, Hübner Röss, Kaiser, Polte Partnerschaft Patent- und Rechtsanwaltskanzlei

(56) Entgegenhaltungen:
- EP-A- 0 618 372
- DE-A1- 3 629 479
- US-A- 3 893 484
- US-A- 4 643 225
- US-A- 4 860 792
- US-A1- 2001 037 831

## Beschreibung

Die Erfindung betrifft ein Wegeventil nach dem Oberbegriff des Patentanspruchs 1.

Derartige Wegeventile sind zum Steuern von doppelwirkenden und einfachwirkenden Verbrauchern einsetzbar. Ein Wegeventil mit zwei Steuerschiebern in einer Schieberbohrung ist in der DE 36 29 479 A1 offenbart. In Grundstellung sind die beiden Steuerschieber voneinander beabstandet und die beiden Arbeitsanschlüsse sind zum Tank hin geöffnet. Bei einer einseitigen Betätigung der Steuerschieber wird der eine Steuerschieber in Richtung des zweiten Steuerschiebers ausgelenkt und nimmt diesen nach Zurücklegung eines dem Abstand entsprechenden Weges mit.

Nachteilig an dieser Lösung ist, daß bei einseitiger Betätigung der angesteuerte Steuerschieber einen großen Weg zurücklegen muß, bevor er auf den zweiten Steuerschiebe aufläuft und diesen mitnimmt.

Ein anderes Wegeventils ist in der US 6,408,877 B2 gezeigt. Bei dieser Lösung sind zwei Steuerschieber zum einen durch eine äußere Feder bis zu einem Anschlag aufeinander zubelastet und werden zum anderen gleichzeitig durch eine mittlere Feder auseinandergedrückt. Die Vorspannung der mittleren Feder ist wesentlich höher als die der äußeren Federn gesetzt, so daß bei einer einseitigen Betätigung die Steuerschieber gemeinsam bewegt werden sollen, ohne das die mittlere Feder zusammengedrückt wird.

Die starke mittlere Feder dürfte das Ansprechverhalten des bekannten Wegeventils jedoch nachteilig beeinflussen.

Die US-Patentschrift US 3, 893,484 beschreibt ein Ventil, mit zwei Steuerschieber zwischen denen ein Federelement angeordnet ist, und das eine Begrenzung zur Festlegung der maximalen Wirklänge des Federelements aufweist.

Nachteilig an diesem Ventil ist jedoch, dass das Ventil nicht vorgespannt ist, wodurch die Ventilarbeitsweise nicht optimal ist.

Die US Patentschrift US 4,860,792 beschreibt ein Ventil mit zwei Steuerschiebern zwischen denen ein mittiges Federelement angeordnet ist, wobei die beiden Steuerschieber mittels je eines weiteren Federelements, das an den anderen Enden der Steuerschieber angeordnet ist, vorgespannt sind. Eine Begrenzung der Wirklänge des zwischen den Steuerschiebern angeordneten Federelements wird durch die Stopper, ein weiteres Federelement und die Anschläge definiert, so dass die beiden Steuerschieber eine maximale Entfernung voneinander einnehmen können. Die Stopper wiederum werden über das sehr starke weitere Federelement in Position gehalten, so dass eine Wechselwirkung hauptsächlich zwischen den mittig angeordneten Federelementen und den Vorspannfederelementen auftritt. Beide Steuerschieber können relativ zueinander bewegt werden, sobald der Stopper eines Steuerschiebers in Anschlagsposition ist.

Nachteilig an diesem Stand der Technik ist jedoch, dass aufgrund der Stopper, des weiteren Federelement, das auch als Stab ausgebildet sein kann, und den Weglängen der Stopper bis zum Anschlag, der nötige Bauraum für ein solches Ventil sehr groß ist.

Aufgabe der vorliegenden Erfindung ist es, ein Wegeventil zu schaffen, daß die vorgenannten Nachteile beseitigt und sowohl zur Steuerung doppelwirkender als auch einfachwirkender Verbraucher geeignet ist.

Die Aufgabe wird gelöst durch ein Wegeventil mit den Merkmalen nach dem Patentanspruch 1.

Erfindungsgemäß hat das Wegeventil zum Ansteuern eines Verbrauchers zwei Steuerschieber, die in Grundstellung vorgespannt sind, wobei zwischen den Steuerschiebern eine Federeinrichtung mit einem Federelement angeordnet ist, dessen Axiallänge begrenzt ist.

Somit sind die Steuerschieber durch die "Fesselung" des mittig angeordneten Federelements nur noch bis auf ein bestimmtes Maß voneinander entfernbar, so daß die Steuerschieber in der Grundstellung im wesentlichen über die Vorspannung ihrer jeweiligen äußeren Feder kraftbeaufschlagt werden und eine definierte Grundstellung einnehmen.

Bei einer bevorzugten Ausführungsform ist die Begrenzung als Zugstange mit zwei verschiebbaren Federtellern ausgeführt, die über das Federelement, vorzugsweise eine Druckfeder, gegen jeweils eine Schulterfläche der Zugstange gespannt sind.

Bei einer anderen bevorzugten Ausführungsform haben die Steuerschieber zwei axial verschiebbare Zugkörper, die mit hakenförmigen Endabschnitten ineinandergreifen und die in ihrer Begrenzungsposition die maximale Länge des Federelements und damit die Vorspannung bestimmen.

Der Zwischenraum wird vorteilhafterweise zwischen den beiden Steuerschiebern zum Tank hin druckentlastet sein. Die Tankbohrungen zur Druckentlastung sind vorzugsweise in den Steuerschiebern ausgebildet.

Bei einer besonders bevorzugten Ausführungsform ist zwischen den beiden Steuerschiebern ein Anschlag ausgebildet, gegen den die Steuerschieber bei Beaufschlagung mit einem maximalen Steuerdruck spannbar sind. Vorteilhaft an dem Anschlag ist, daß ein einfachwirkender Verbraucher über das Wegeventil angesteuert werden kann; und zwar wird der eine Steuerschieber gegen den Anschlag gefahren und der zweite Steuerschieber wird im Zusammenspiel der Federkräfte seiner äußeren Feder und des mittleren Federelements in Abhängigkeit vom Steuerdruck bewegt.

Bevorzugterweise ist der Anschlag ein Sprengring, der in einer gehäuseseitigen Innenumfangsnut aufgenommen ist.

Vorzugsweise ist zwischen den Steuerschiebern und den Arbeitsanschlüssen je ein entsperrbarer Sperrblock vorgesehen, der durch Beaufschlagung mit einem Entsperrsteuerdruck in Abströmrichtung durchschaltet. Die Sperrblöcke haben je einen Aufstoßkolben, der von dem ablaufseitigen Lastdruck beaufschlagbar ist, so daß über die Sperrblöcke bspw. bei ziehender Last eine Ablaufregelung möglich ist.

Zur konstanten Steuerung des Steuerdrucks kann stromabwärts der Steuerschieber je ein Druckregelventil angeordnet sein.

Vorteilhafterweise ist das Wegeventil als ein 6-Stellungsventil ausgeführt.

Sonstige vorteilhafte Ausführungsformen der Erfindung sind Gegenstand weiterer Unteransprüche.

Im Folgenden erfolgt eine ausführliche Erläuterung einer bevorzugten Ausführungsform der Erfindung anhand schematischer Darstellungen. Es zeigen
Figur 1 ein Schaltschema eines erfindungsgemäßen LS-Wegeventils in Grundstellung,
Figur 2 eine vergrößerte Darstellung des Wegesystems aus Figur 1,
Figur 3 eine perspektivische Darstellung einer Federeinrichtung aus Figur 1,
Figur 4 einen vergrößerten Teilschnitt einer Anordnung der erfindungsgemäßen Federeinrichtung aus Figur 3,
Figur 5 eine perspektivische Darstellung einer zweiten erfindungsgemäßen Federeinrichtung,
Figur 6 ein Schaltschema des LS-Systems aus Figur 1 doppelwirkend bei Betätigung eines Steuerschiebers,
Figur 7 ein Schaltschema des LS-Systems aus Figur 1 doppelwirkend im Freigang,
Figur 8 ein Schaltschema des LS-Systems aus Figur 1 einfachwirkend in Grundstellung, und
Figur 9 ein Diagramm mit beispielhaften Schaltstellungen des Wegeventils aus Figur 1.

Figur 1 zeigt ein Schaltschema eines LS-Systems 2, über das ein nicht dargestellter Verbraucher mit Druckmittel versorgbar ist. Das LS-System 2 weist eine Individualdruckwaage 4, ein proportional verstelltbares 6-Stellungswegeventil 6 mit zwei Steuerschiebern 8, 10, zwei Druckregelventile 12, 14 und zwei entsperrbare Sperrblöcke 16, 18 auf, über die dem Verbraucher aus einer nicht dargestellten Pumpe Druckmittel zuführbar und über die das Druckmittel vom Verbraucher zu einem nicht dargestellten Tank zurückführbar ist. Über die Druckregelventile 12, 14 kann jeweils ein Steuerdruck zum Bewegen der Steuerschieber 8, 10 und ein Entsperrsteuerdruck zum Durchschalten der Sperrblöcke 16, 18 eingestellt werden.

Beispielsweise ist der Verbraucher ein doppeltwirkender Differentialzylinder, der mit seinem Zylinderraum an einen Arbeitsanschluß A und mit einem Ringraum an einen Arbeitsanschluß B angeschlossen ist. Die Pumpe ist an einen Druckanschluß P und der Tank an einen Ablaufanschluß R angeschlossen.

Gemäß Figur 1 ist die Individualdruckwaage 4 - im Folgenden Druckwaage genannt - dem Wegeventil 6 vorgeschaltet (LS-System). Sie hat einen Druckwaagenkolben 20, der in einer Druckwaagenbohrung 22 axial verschiebbar aufgenommen ist. Der Druckwaagekolben 20 ist über eine mittlere Ringnut in einen Steuerbund 24 und einen Federbund 26 unterteilt. Bei einer derartigen LS-Schaltung wird der Druckverlust über den vom Wegeventil 6 ausgebildeten Zumeßblenden unabhängig vom Lastdruck des Verbrauchers konstant gehalten. Da diese LS-Systeme aus dem Stand der Technik bekannt sind, kann auf weitere Erläuterungen des Zusammenwirkens der Zumeßblende und der Druckwaage 4 verzichtet werden.

Der Steuerbund 24 hat eine Vielzahl von Steuerkerben, die eine Steuerkante 28 ausbilden und über die eine Druckmittelverbindung von einem an den Druckanschluß P angeschlossenen Druckraum 30 zu einem benachbarten Druckkanal 32, der in zwei zum Wegeventil 4 führende Kanäle 48, 50 verzweigt, auf- bzw. zusteuerbar ist. Der Druckwaagenkolben 20 ist mittels einer an einer Stirnseite der Druckwaagenbohrung 22 abgestützten Regelfeder 34 in eine Richtung vorgespannt, in der die Verbindung zwischen dem Druckraum 30 und dem Druckkanal 32 geöffnet ist. Ein die Regelfeder 34 aufnehmender Federraum 36 ist an einem ersten Steuerkanal 38 angeschlossen, der zu einem Wechselventil 40 führt.

Die in Figur 1 rechte Stirnfläche der Druckwaagenbohrung 22 begrenzt mit der gegenüberliegenden Stirnfläche des Steuerbundes 24 einen Steuerraum 42, der über einen zweiten Steuerkanal 44 mit dem Druck im Druckkanal 32 beaufschlagt ist. Zur Dämpfung hochfrequenter Schwingungen ist in dem zweiten Steuerkanal 44 eine Dämpfungsdrossel 46 vorgesehen.

Die beiden Steuerschieber 8, 10 sind in einer Schieberbohrung 52 axial verschiebbar geführt. Die Steuerschieber 8, 10 sind identisch ausgebildet und über eine Zentrierfederanordnung 54, 56 in ihrer dargestellten Grundstellung vorgespannt, wobei sie über eine erfindungsgemäße Federeinrichtung 58, auf die später anhand der Figuren 3, 4 und 5 ausführlich eingegangen wird, voneinander beabstandet sind. Die Zentrierfederanordnungen 54, 56 haben jeweils eine Zentrierfeder 60, 62, die in einem endseitigen Steuerdruckraum 64, 66 aufgenommen sind. Die Zentrierfedern 60, 62 tauchen jeweils in einen becherartigen Körper 68, 70 ein und stützen sich an dessen innenliegender Bodenfläche 72, 74 ab, wobei sie an Gehäuseschultern 134, 256 mit ihrem entgegengesetzten Endabschnitt über axial verschiebbare Federteller 76, 78 angreifen.

Die Steuerschieber 8, 10 lassen sich prinzipiell aus ihrer Grundposition mechanisch, elektrisch oder hydraulisch in eine Arbeitsposition verschieben. Bei der hier dargestellten Ausführungsform erfolgt die Betätigung der Steuerschieber 8, 10 hydraulisch über jeweils einen individuellen Steuerdruck P_{BX} und P_{AX} in den Steuerdruckräumen 64, 66, die über die Druckregeleventile 12, 14 eingestellt werden.

Die maximale Verschiebung der Steuerschieber 8, 10 ist über einen erfindungsgemäßen Anschlag 80 in der Mitte der Schieberbohrung 52 begrenzt. Der Anschlag 80 ist als Sprengring ausgebildet und in einer Innenumfangsnut der Schieberbohrung 52 gehäusefest aufgenommen. Bei Beaufschlagung der Steuerschieber 8, 10 mit einem hinreichenden Steuerdruck P_{BX} bzw. P_{AX} laufen diese auf den Sprengring 80 auf und nehmen somit eine definierte Anschlagposition ein. Eine ausführliche Erläuterung des Anschlags 80 folgt im späteren Verlauf der Beschreibung.

Vorzugsweise ist zumindest ein Steuerschieber 8, 10 mit einem nicht dargestellten Wegmesser zur genauen Bestimmung des jeweiligen Hubs versehen.

Die Schieberbohrung 52 ist gemäß der vergrößerten Darstellung in Figur 2 mit mehreren Ringräumen versehen. Beidseitig des Anschlags 80 sind zwei ringförmige Ablaufräume 82, 84 vorgesehen, die über Tankkanäle R mit dem Tank verbunden sind. Zwischen dem Anschlag 80 und den Ablaufräumen 82, 84 ist jeweils ein Entlastungsraum 86, 88 angeordnet, der bei entsprechender Stellung des Steuerschiebers 8, 10 ebenfalls mit dem Ablaufraum 82, 84 verbunden ist. Benachbart zu den Ablaufräumen 82, 84 sind zwei weitere Ringräume vorgesehen, wobei im Folgenden der linke als Vorlaufraum 90 und der rechte als Rücklaufraum 92 bezeichnet wird. Neben dem Vorlauf- bzw. Rücklaufraum 90, 92 befinden sich zwei Druckräume 94, 96, die an die Kanäle 48, 50 angeschlossen sind. In Richtung der Steuerdruckräume 62, 64 sind jeweils drei weitere Ringräumen 114, 116, 118; 120, 122, 124 vorgesehen, die zur Weiterleitung des Steuerdrucks P_{X} an Aufstoßkolben 172, 174 der Sperrblöcke 16, 18 bzw. zur Druckentlastung der Aufstoßkolben 172, 174 vorgesehen sind. Dabei sind die mittleren Ringräume 116, 122 über Verbindungskanäle 184, 186 mit Entsperrungsräumen 180, 182 der Aufstoßkolben 172, 174 verbunden, die außenliegenden Ringräume 118, 124 sind mit dem Ablaufanschluß R verbunden und die innenliegenden Ringräume 114, 120 sind mit jeweils einer Steuerdruckleitung 258, 260 zum Zuführen des Steuerdrucks P_{X} verbunden.

Die Steuerschieber 8, 10 haben im Bereich der Ablaufräume 82, 84 zwei Steuerbünde 98, 100, in deren Ringstirnflächen jeweils Steuerkerben vorgesehen sind, so daß an jedem Steuerbund 98, 100 eine Ablaufsteuerkante 102, 104 ausgebildet ist. Im Bereich der Druckräume 94, 96 haben die Steuerschieber 8, 10 jeweils einen Steuerbund 106, 108, der mit einer Vielzahl von Steuerkerben zur Bildung einer Zulaufsteuerkante 110, 112 ausgebildet ist. Die Geometrie der Steuerbünde 106, 108 ist so ausgelegt, daß in der dargestellten Grundposition der Vorlaufraum 90 und der Rücklaufraum 92 zum benachbarten Druckraum 94, 96 und zum benachbarten Ablaufraum 82, 84 verschlossen sind. Im Bereich der Entlastungssräume 86, 88 ist in den Steuerschiebern 8, 10 jeweils eine Umfangsnut 130, 132 vorgesehen, so daß bei entsprechender Stellung der Steuerschieber 8, 10 die Entlastungsräume 86, 88 zum Tank druckentlastet werden können. Des Weiteren ist im Bereich der Anordnung der drei weiteren Ringräume 114, 116, 118; 120, 122, 124 in den Steuerschiebern 8, 10 jeweils eine Umfangsnut 126, 128 vorgesehen, so daß die Aufstoßkolben 172, 174 in eine Entsperr- bzw eine Ruheposition überführbar sind. In der dargestellten Grundstellung sind die Entlastungsräume 86, 88 zum Tank entlastet und die Sperrblöcke 16, 18 in Abströmrichtung in ihrer Sperrstellung.

Die Sperrblöcke 16, 18 sind identisch ausgebildet und haben einen Sperrkolben 136, 138, der in einer Bohrung 140, 142 geführt und gegen einen Ventilsitz 144, 146 vorgespannt ist. In der dargestellten Sperrstellung ist die Verbindung zwischen einer Vorlaufkammer 148 und einer Arbeitskammer 150 bzw. einer Arbeitskammer 152 und einer Rücklaufkammer 154 leckagefrei abgesperrt. Die Sperrkolben 136, 138 sind als Hohlkolben ausgeführt, wobei in einem als Kegel ausgeführten Kolbenboden ein Vorsteuerkegel 156, 158 geführt ist, der über eine Vorsteuerfeder 160, 162 gegen einen Vorsteuersitz 164, 166 vorgespannt ist. Ebenfalls sind die Sperrkolben 136, 138 über diese Vorsteuerfedern 160, 162 gegen ihren Ventilsitz 144, 146 vorgespannt. Die Vorsteuerkegel 156, 158 haben jeweils einen Vorsprung 168, 170, der in Richtung der vorlauf- bzw. Rücklaufkammer 148, 154 hervorspringt.

In den von den Sperrkolben 136, 138 entfernten Endabschnitten der Bohrungen 140, 142 sind die als Stufenkolben ausgeführten Aufstoßkolben 172, 174 axial verschiebbar angeordnet, deren Kolbenstange 176, 178 sich in Richtung der Vorsprünge 168, 170 der Vorsteuerkegel 156, 158 erstrecken. In den die Aufstoßkolben 172, 174 aufnehmengen Endabschnitten der Bohrungen 140, 142 mündet jeweils einer der Entsperrungsräume 180, 182, der jeweils über einen der Verbindungskanäle 184, 186 mit einem der Ringräume 116, 122 verbunden ist und in den somit der Steuerdruck P_{X} geführt werden kann.

Die Vorlaufkammer 148 des Sperrblocks 16 ist über einen Zwischenkanal 188 mit dem Vorlaufraum 90 und entsprechend die Rücklaufkammer 154 des Sperrblocks 18 über einen Zwischenkanal 190 mit dem Rücklaufraum 92 verbunden.

Bei der in Figur 1 dargestellten Ausführungsform sind der Vorlaufraum 90 und der Rücklaufraum 92 jeweils über eine Steuerleitung 192, 194 mit den beiden Eingängen des Wechselventils 40 verbunden. D.h. über das Wechselventil 40 wird der größere der beiden im Vorlaufraum 90 und im Rücklaufraum 92 abgegriffene Lastdruck Y_{A}, Y_{B} in den Steuerkanal 38 gemeldet. Des Weiteren sind die Lastdrücke Y_{A}, Y_{B} über Steuerleitungen 196, 198, die sich zwischen den Entlastungsräumen 86, 88 und den Steuerleitungen 192, 194 erstrecken, zu den Ablaufräumen 82, 84 entlastbar.

Figur 3 zeigt eine vergrößerte und geschnittene Teilansicht einer bevorzugten Ausführungsform der erfindungsgemäßen Federeinrichtung 58.

Die Federeinrichtung 58 hat eine Begrenzung zur Begrenzung der Wirklänge und damit der Vorspannung eines Federelements 200. Sie weist eine Zugstange 202 mit zwei verschiebbaren Federtellern 204, 206 auf, die in der dargestellten Grundstellung über das Federelement 200, vorzugsweise eine Druckfeder, jeweils gegen eine endseitige Schulterfläche 208, 210 der Zugstange 202 gespannt sind. Somit ist die Druckfeder 200 über die Begrenzung "gefesselt". Die Federteller 204, 206 umgreifen axial verschiebbar die Zugstange 202, so daß durch Verschiebung zumindest eines der Federteller 204, 206 die Feder 200 gestaucht werden kann. Die Vorspannung der Druckfeder 200 ist so gewählt, daß ihre Vorspannkraft größer als die Federkraft der Zentrierfedern 60, 62 der Steuerschieber 8, 10 bei Maximalhub ist.

Die Federeinrichtung 58 ist gemäß Figur 4 abschnittsweise in einem Zwischenraum 212 zwischen den Steuerschiebern 8, 10 aufgenommen. Zur Verdeutlichung der Anordnung ist der linke Steuerschieber 8 teilweise geschnitten dargestellt. Die Federeinrichtung 58 taucht in Grundstellung der Steuerschieber 8, 10 abschnittsweise jeweils in eine stufenartige Sacklochbohrung 216 der Steuerschieber 8, 10 ein und stützt sich mit ihren Federtellern 204 an einer Ringfläche 218 der Stufenbohrung 216 ab. Der axiale Abstand zwischen den beiden Steuerschiebern 8, 10 wird in der Grundstellung im wesentlichen über die axiale Länge der vorgespannten Druckfeder 200 bestimmt, wobei sich aufgrund der Vorspannung der Zentrierfedern 60, 62 die Federteller 204, 206 an den Ringflächen 218 abstützen. Die Zugstange 202 ist mit ihrer Stirnfläche 220 vom Grund 222 der Sacklochbohrung 216 beabstandet, so daß sich bei einer Betätigung zumindest eines der Steuerschieber 8, 10 die Zugstange 202 in Richtung des Grundes 222 bewegen kann und somit der Relativabstand zwischen den beiden Steuerschiebern 8, 10 verringerbar ist. Der Zwischenraum 212 steht über jeweils eine axiale Tankbohrung 214, die in den Grund 222 der Stufenbohrung 216 mündet und eine radiale Tankbohrung 224 mit dem Ablaufraum 82 in Verbindung.

Des Weiteren ist der Sprengring 80 in der Innenumfangsnut 234 der Schieberbohrung 52 in der Mitte des Zwischenraums 212 zu erkennen, gegen den die Steuerschieber 8, 10 in Anschlagposition bringbar sind.

Eine andere bevorzugte Ausführungsform der erfindungsgemäßen Federeinrichtung 58 ist in Figur 5 gezeigt. Die Begrenzung ist durch zwei Zugkörper 226, 228 ausgeführt, die vorzugsweise an den Steuerschiebern 8, 10 ausgebildet sind und mit hakenförmigen Endabschnitten 230, 232 ineinandergreifen. Die Zugkörper 226', 228 werden von der Druckfeder 200 umgriffen, die sich endseitig an Stirnflächen 236, 238 der Steuerschieber 8, 10 abstützt und durch das Ineinanderhaken der beiden Zugkörper 226, 228 in Begrenzungsfunktion vorgespannt und somit in ihrer axialen Länge begrenzt ist. Durch eine Betätigung zumindest eines der Steuerschiebers 8, 10 kann entsprechend der vorbeschriebenen Ausführungsform nach den Figuren 2 und 3 die Druckfeder 220 gestaucht und somit der relative Abstand zwischen den Steuerschiebern 8, 10 verändert werden.

Im Folgenden wird die Funktion des LS-Systems mit Bezug zu den Figur 1 bzw. 2, 4, 6, 7 und 8 beschrieben.

Dabei zeigen die Figuren 1 bzw. 2, 6 und 7 beispielhaft "doppelwirkende Funktionen" des Wegeventils 6 bspw. bei Ansteuerung eines doppelwirkenden Hubzylinders und die Figur 8 zeigt eine "einfachwirkende Funktion" bspw. bei Ansteuerung eines einfachwirkenden Hubzylinders.

Es ist zu beachten, daß die dargestellten Schaltstellungen nur als Beispiele zu verstehen sind. So ist es selbstverständlich möglich, das LS-System 2 aufgrund seiner Symmetrie spiegelverkehrt anzusteuern. Um Wiederholungen zu Vermeiden, werden diese spiegelverkehrten Schaltstellungen nicht näher erläutert.

Figuren 1 und 2 zeigen das Wegeventil 4 in vorgespannter Grundstellung bzw. in Neutralstellung, in der die Sperrblöcke 16, 18 geschlossen sind und Druckmittel zwischen einem Verbraucher und den Sperrblöcken 16, 18 eingespannt ist, so daß eine Vebraucherlast sicher an den Arbeitsanschlüssen A, B gehalten werden kann.

Die Steuerschieber 8, 10 sind nicht mit Steuerdruck P_{BX}, P_{AX} beaufschlagt und somit über die Zentrierfederanordnungen 54, 56 zentriert. Die Verbindung von dem Druckraum 30 zum Druckkanal 32 ist über die Steuerkante 28 verschlossen. Ebenso ist eine Verbindung von dem Vorlaufraum 90 und dem Rücklaufraum 92 mit den Ablaufräumen 82, 84 über die Ablaufsteuerkanten 102, 104 verschlossen. Die Lastdrücke Y_{A} und Y_{B}, die in den Vorlaufräumen 90, 92 abgegriffen werden, werden über die Steuerleitungen 192, 194, 196, 198 und Schieberkanten der Umfangsnuten 130, 132 zum Tank geführt. Des Weiteren sind die Entsperrungsräume 180, 182 über die Ringnuten 116, 122, Schieberkanten der Umfangsnuten 126, 128 und die Ringnuten 118, 124 zum Tank entlastet.

Figur 6 zeigt die LS-Wegeventilanordnung 2 in einer Arbeitsposition, in der der rechte Arbeitsanschluß B zum Tank entlastet und der Verbraucher über den linken Arbeitsanschluß A mit Druckmittel versorgt wird.

Der rechte Steuerschieber 10 wird über den Steuerdruckraum 66 mit dem Steuerdruck P_{AX} beaufschlagt, so daß er nach links gegen den Anschlag 80 bewegt und in Anschlagposition gebracht wird. Aufgrund der großen Vorspannkraft der Druckfeder 200 wird diese nur vernachlässigbar gestaucht, so daß sie als Übertragungselement zur Übertragung der axialen Auslenkung des rechten Steuerschiebers 10 auf den linken Steuerschieber 8 wirkt. Beide Steuerschieber 8, 10 verhalten sich quasi wie ein gemeinsamer Steuerschieber und der linke Steuerschieber 8 wird entsprechend der Bewegung des rechten Steuerschiebers 10 nach links ausgelenkt. Dabei wird der Kanal 50 über den Steuerbund 108 verschlossen und der Zwischenkanal 190 der Rücklaufkammer 154 wird über die Ablaufsteuerkante 104 mit dem Ablaufraum 84 verbunden. Gleichzeitig wird die LS-Entlastung für Y_{B} zum Ablaufraum 84 verschlossen sowie der Steuerdruck P_{X} in den Entsperrungsraum 182 geleitet. Bei ausreichend großem Steuerdruck P_{X} läuft der Aufstoßkolben 174 auf den Vorsteuerkegel 158 auf und hebt diesen gegen die Kraft der Vorsteuerfeder 162 und gegen den auf die Sitzfläche wirkenden Lastdruck Y_{B} von dem Vorsteuersitz 166 ab, so daß der Sperrblock 18 in Abströmrichtung aufgesteuert wird und das abströmende Druckmittel aus der Arbeitskammer 152 in die Rücklaufkammer 154 strömen kann.

Der linke Steuerschieber 8 öffnet seinen durch die Zulaufsteuerkante 110 bestimmten Zumeßblendenquerschnitt und Druckmittel strömt aus dem Druckkanal 32 in den Vorlaufraum 90 und von dort über den Sperrblock 16 zum Verbraucher. Die LS-Entlastung für Y_{A} zum Ablaufraum 82 ist verschlossen, so daß über die Steuerleitung 192 der Lastdruck Y_{A} an das Wechselventil 40 und von dort in den Federraum 36 der Druckwaage 4 geführt wird. Gleichzeitig wird der Druck in dem Kanal 50 in den Steuerraum 42 geführt. Folglich nimmt die Druckwaage 4 eine entsprechende Regelstellung im Zusammenspiel der Federkraft der Regelfeder 34 und dem Lastdruck Y_{A} mit dem Druck in dem Steuerraum 42 ein, in der der Druckabfall des Zulaufstroms über der Zumeßblende konstant ist. Somit ist der Zulaufstrom zum Verbraucher lastunabhängig.

Zur lastdruckunabhängigen Steuerung des Ablaufstroms, z.B. bei ziehender Last, sind die Sperrblöcke 16, 18 derart ausgebildet, daß sie als Druckregler arbeiten können. Entsprechend dem rechten in Figur 6 dargestellten Sperrblock 18 taucht der Aufstoßkolben 174 in steuerdruckbeaufschlagter Stellung abschnittsweise in die Arbeitskammer 154 ein und wird mit den Druck in der Arbeitskammer 154 beaufschlagt, so daß sich je nach Größe der Öffnungsquerschnitt über dem Vorsteuersitz 166 und somit über dem Ventilsitz 146 verändert.

Figur 7 zeigt das Wegeventil 6 im Freigang, in dem der Druckraum 30 verschlossen und beide Arbeitsanschlüsse A, B, des Verbrauchers mit dem jeweiligen Ablaufraum 82, 84 verbunden sind.

Beim Beaufschlagen beider Steuerschieber 8, 10 mit identischem Steuerdruck P_{BX}, P_{AX} werden sie nach Überwineiner Druckschwelle, die der Vorspannung der mittleren Druckfeder 200 entspricht, in Anschlagposition an dem Anschlag 80 gebracht und die Zugstange 202 taucht in die Sacklochbohrungen 216 (Figur 4) ein. Die Relativposition der Federeinrichtung 58 zum Anschlag 80 ist unverändert.

Wie bereits unter Figur 6 an dem rechten Steuerschieber 10 erläutert, werden in Anschlagposition die Vorlauf- und die Rücklaufkammer 148, 152 über die Ablaufsteuerkanten 102, 104 mit den Ablaufräumen 82, 84 verbunden, wobei gleichzeitig der Steuerdruck P_{X} in die Entsperrungsräume 180, 182 geführt wird und die beide Sperrblöcke 16, 18 in Ablaufströmrichtung durchschalten.

Vorteilhaft ist, daß der Freigang erreichbar ist, ohne daß über eine aktive Stellung gegangen werden muß, bei der zumindest kurzzeitig der Druckraum 30 mit einem der Arbeitsanschlüsse A,B zu verbinden ist.

Figur 8 zeigt eine Arbeitsstellung des LS-Systems 2 zur Steuerung eines einfachwirkenden Verbrauchers. Der rechte Steuerschieber 10 befindet sich in Anschlagposition und der linke Steuerschieber 8 ist derart mit Steuerdruck P_{BX} beaufschlagt, daß er gegen die Vorspannung der mittleren Druckfeder 200 in eine lasthaltende Position überführt ist, in der Arbeitsanschluß A gegenüber dem Druckraum 94 und dem Ablaufraum 82 verschlossen ist.

Wie bereits unter den Figuren 6 und 7 erläutert, ist der Arbeitsanschluß B in Anschlagposition des rechten Steuerschiebers 10 mit dem Ablaufraum 84 verbunden und somit zum Tank entlastet, wobei der Sperrblock 18 gleichzeitig als Druckregler für den Ablaufstrom wirkt.

Der linke Steuerschieber 8 ist unabhängig von dem rechten Steuerschieber 10 mit einem Steuerdruck P_{BX} beaufschlagt und in einer lasthaltenden Position, wobei bei entsprechender Wahl des Steuerdrucks P_{BX} der Arbeitsanschluß A über die Zulaufsteuerkante 110 mit dem Druckraum 94 und somit mit dem Druckkanal 32 (vgl. Figur 6) oder über die Ablaufsteuerkante 102 mit dem Ablaufraum 82 (vgl. Figur 7) verbunden wird. Beispielsweise kann eine Erhöhung des Steuerdrucks P_{BX} (Steuerkolben 8 wird über seine Mittelstellung gegen die Kraft der Druckfeder 200 nach rechts ausgelenkt) ein Heben einer Last und eine Verringerung des Steuerdrucks P_{BX} (Steuerkolben 8 wird aus seiner Mittelstellung mittels der Kraft der Druckfeder 200 nach links verschoben) ein Sinken einer Last bedeuten.

Vorteilhaft an der dargestellten Ansteuerung der Steuerschieber 8, 10 ist, daß der rechte Steuerschieber 10 in eine definierte Position gefahren ist und somit die Kraft der mittleren Druckfeder 200 auf den linken Steuerschieber 8 bestimmt ist, und sich der linke Steuerschieber 8 in einer Mittelstellung befindet, aus der er durch Erhöhung bzw. Verringerung in eine enstprechende lasthebende bzw. lastsenkende Position überführbar ist. Eine derartige Ansteuerung eignet sich daher vor allem zur Ansteuerung einfachwirkender Verbraucher.

Anhand von Figur 9 werden Schaltstellungen erläutert, die mit unterschiedlichen Steuerdrücken P_{AX}, P_{AB} erreicht werden können. Selbstverständlich kann bei entsprechender Wahl der Steuerdrücke P_{AX}, P_{BX} jede Zwischenstellung angefahren werden.

Schaltstellung 240 stellt die Grundstellung des Wegeventils 6 dar. Die Steuerdrücke P_{AX}, P_{BA} sind Null und die Arbeitsanschlüsse A, B, der Druckraum P und der Tankanschluß T sind gegeneinander verschlossen.

Bei Erhöhung des Steuerdrucks P_{AX} geht das Wegeventil 6 in die Schaltstellung 242 über, in der der Druckraum P mit dem Arbeitsanschluß A und der Arbeitsanschluß B mit dem Rückführraum R verbunden ist. Entsprechend nimmt das Wegeventil 6 bei einseitiger Erhöhung des Steuerdrucks P_{BX} Schaltstellung 244 ein, in der der Druckraum P mit dem Arbeitsanschluß B und der Arbeitsanschluß A mit dem Rückführraum R verbunden ist. Somit erlauben diese Schaltstellungen 240, 242, 244 die Ansteuerung eines doppeltwirkenden Verbrauchers.

Bei Beaufschlagung der Steuerschieber 8, 10 mit einem mittleren Steuerdruck P_{BX} und einem maximalen Steuerdruck P_{AX} nimmt das Wegeventil 6 die in Figur 8 beschriebene Mittelstellung ein (Schaltstellung 246), in der der Arbeitsanschluß A abgesperrt und der Arbeitsanschluß B zum Tank druckentlastet ist. Durch Erhöhung des Steuerdrucks P_{BX} kann die Freigangstellung 248 erreicht werden, in der ebenfalls der Arbeitsanschluß A zum Tank druckentlastet (Figur 7) ist. Durch Verringerung des Steuerdrucks P_{BX} kann die Schaltstellung 250 erreicht werden, in der der Druckraum P mit dem Arbeitsanschluß A verbunden ist. Die Schaltstellung 250 entspricht zwar grundsätzlich der Schaltstellung 242, jedoch auf einem höheren Steuerdruckniveau P_{AX}. Da bei den Schaltstellungen 246, 248, 250 der Arbeitsanschluß B stets mit dem Tank verbunden ist, können über das Wegeventil 6 einfachwirkende Verbraucher gesteuert werden.

Bei entsprechender spiegelverkehrter Ansteuerung des Wegeventils 6, d.h. der Steuerdruck P_{XB} ist auf maximalen Druck konstant gehalten und der Steuerdruck P_{AX} wird erhöht bzw. verringert, nimmt das Wegeventil 6 Schaltstellungen 248, 252, 254 zur Ansteuerung eines einfachenwirkenden Verbrauchers ein, in denen der Arbeitsanschluß A stets mit dem Tank verbunden und der Arbeitsanschluß B nach der Größe des Steuerdruck P_{AX} mit dem Druckraum P oder dem Rückführraum R verbunden ist.

Das erfindungsgemäße Wegeventil 6 erlaubt sowohl die Steuerung einfachwirkender als auch doppeltwirkender Verbraucher. Folglich bieten sich eine Vielzahl von Einsatzmöglichkeiten. Beispielhaft sei auf die Verwendung des Wegeventils 6 zur Druckregelung von Arbeitsgeräten an einem Traktor oder von Hubwerken bei Baumaschinen verwiesen, bei denen beispielsweise zum Heben eine Zylinderseite mit Druck beaufschlagt wird und die andere Zylinderseite druckentlastet ist.

Gleichzeitig eignet sich das Wegeventil 6 bspw. für "einfachwirkende Funktionen" bei Motoranwendungen zum freien Auslaufen oder zur Lageregelung bei einfachwirkenden Zylindern.

Offenbart ist ein Wegeventil mit zwei in einer Schieberbohrung koaxial geführten Steuerschiebern zur Ansteuerung eines Verbrauchers über zwei Arbeitsanschlüsse, wobei zwischen den beiden Steuerschiebern eine Federeinrichtung mit einem Federelement vorgesehen ist, dessen Wirklänge mittels einer Begrenzung begrenzt ist.

### Bezugszeichenliste

- 2: LS-System
- 4: Individualdruckwaage
- 6: Wegeventil
- 8: Steuerschieber
- 10: Steuerschieber
- 12: Druckregelventil
- 14: Druckregelventil
- 16: Sperrblock
- 18: Sperrblock
- 20: Druckwaagenkolben
- 22: Druckwaagenbohrung
- 24: Steuerbund
- 26: Federbund
- 28: Steuerkante
- 30: Druckraum
- 32: Druckkanal
- 34: Regelfeder
- 36: Federraum
- 38: erster Steuerkanal
- 40: Wechselventil
- 42: Steuerraum
- 44: zweiter Steuerkanal
- 46: Dämpfungsdrossel
- 48: Kanal
- 50: Kanal
- 52: Schieberbohrung
- 54: Zentrierfederanordnung
- 56: Zentrierfederanordnung
- 58: Federeinrichtung
- 60: Zentrierfeder
- 62: Zentrierfeder
- 64: Steuerdruckraum
- 66: Steuerdruckraum
- 68: Körper
- 70: Körper
- 72: Bodenfläche
- 74: Bodenfläche
- 76: Federteller
- 78: Federteller
- 80: Anschlag
- 82: Ablaufraum
- 84: Ablaufraum
- 86: Entlastungsraum
- 88: Entlastungsraum
- 90: Vorlaufraum
- 92: Rücklaufraum
- 94: Druckraum
- 96: Druckraum
- 98: Steuerbund
- 100: Steuerbund
- 102: Ablaufsteuerkante
- 104: Ablaufsteuerkante
- 106: Steuerbund
- 108: Steuerbund
- 110: Zulaufsteuerkante
- 112: Zulaufsteuerkante
- 114: Ringraum
- 116: Ringraum
- 118: Ringraum
- 120: Ringraum
- 122: Ringraum
- 124: Ringraum
- 126: Umfangsnut
- 128: Umfangsnut
- 130: Umfangsnut
- 132: Umfangsnut
- 134: Gehäuseschulter
- 136: Sperrkolben
- 138: Sperrkolben
- 140: Bohrung
- 142: Bohrung
- 144: Ventilsitz
- 146: Ventilsitz
- 148: Vorlaufkammer
- 150: Arbeitskammer
- 152: Arbeitskammer
- 154: Rücklaufkammer
- 156: Vorsteuerkegel
- 158: Vorsteuerkegel
- 160: Vorsteuerfeder
- 162: Vorsteuerfeder
- 164: Vorsteuersitz
- 166: Vorsteuersitz
- 168: Vorsprung
- 170: Vorsprung
- 172: Aufstoßkolben
- 174: Aufstoßkolben
- 176: Kolbenstange
- 178: Kolbenstange
- 180: Entsperrungsraum
- 182: Entsperrungsraum
- 184: Verbindungskanal
- 186: Verbindungskanal
- 188: Zwischenkanal
- 190: Zwischenkanal
- 192: Steuerleitung
- 194: Steuerleitung
- 196: Steuerleitung
- 198: Steuerleitung
- 200: Federelement
- 202: Zugstange
- 204: Federteller
- 206: Federteller
- 208: Schulterfläche
- 210: Schulterfläche
- 212: Zwischenraum
- 214: Tankbohrung
- 216: Stufenbohrung
- 218: Ringfläche
- 220: Stirnfläche
- 222: Grund
- 224: Tankbohrung
- 226: Zugkörper
- 228: Zugkörper
- 230: Endabschnitt
- 232: Endabschnitt
- 234: Innenumfangsnut
- 236: Stirnfläche
- 238: Stirnfläche
- 240: Schaltstellung
- 242: Schaltstellung
- 244: Schaltstellung
- 246: Schaltstellung
- 248: Freigangstellung
- 250: Schaltstellung
- 252: Schaltstellung
- 254: Schaltstellung
- 256: Gehäusschulter
- 258: Steuerleitung
- 260: Steuerleitung

## Patentansprüche

1. Wegeventil zum Ansteuern eines Verbrauchers mit zwei koaxial zueinander angeordneten Steuerschiebern (8, 10), über die zwei mit dem Verbraucher verbundene Arbeitsanschlüsse (A, B) mit einem Druckraum (P) oder einem Rückführraum (R) verbindbar sind, und die in Grundstellung vorgespannt sind, wobei zwischen den Steuerschiebern (8, 10) eine Federeinrichtung (58) mit einem Federelement (200) angeordnet ist, wobei die Federeinrichtung (58) eine Begrenzung zur Festlegung einer maximalen Wirklänge des Federelements (200) hat, **dadurch gekennzeichnet, dass** die Begrenzung eine Zugstange (202) hat, auf der zwei Federteller (204, 206) verschiebbar geführt sind, die jeweils über das Federelement (200) zumindest gegen eine Schulterfläche (208, 210) der Zugstange (202) gespannt sind.

2. Wegeventil zum Ansteuern eines Verbrauchers mit zwei koaxial zueinander angeordneten Steuerschiebern (8, 10), über die zwei mit dem Verbraucher verbundene Arbeitsanschlüsse (A, B) mit einem Druckraum (P) oder einem Rückführraum (R) verbindbar sind, und die in Grundstellung vorgespannt sind, wobei zwischen den Steuerschiebern (8, 10) eine Federeinrichtung (58) mit einem Federelement (200) angeordnet ist, wobei die Federeinrichtung (58) eine Begrenzung zur Festlegung einer maximalen Wirklänge des Federelements (200) hat, **dadurch gekennzeichnet, dass** die Begrenzung zwei Zugkörper (226, 228) hat, deren Endabschnitte (230, 232) hakenförmig ausgebildet sind und ineinandergreifen, und die in ihrer Begrenzungsposition die maximale Länge der Federeinrichtung (58) und damit die Vorspannung der Federelements (200) bestimmen.

3. Wegeventil nach Patentanspruch 1 oder 2, wobei das Federelement (200) eine Druckfeder ist.

4. Wegeventil nach Patentanspruch 1 oder 2, wobei der Zwischenraum zwischen den beiden Steuerschiebern (8, 10), in dem die Federeinrichtung (58) aufgenommen ist, zum Tank druckentlastbar ist.

5. Wegeventil nach Patentanspruch 4, wobei Tankbohrungen (214, 224) zur Druckentlastung eines Zwischenraums (212) in den Steuerschiebern (8, 10) ausgebildet sind.

6. Wegeventil nach einem der vorhergehenden Patentansprüche, wobei zwischen den beiden Steuerschiebern (8, 10) ein Anschlag (80) ausgebildet ist, gegen den die Steuerschieber (8, 10) durch Beaufschlagung mit maximalen Steuerdruck (P_{AX}, P_{BX}) in Anschlagposition bringbar sind.

7. Wegeventil nach Patentanspruch 6, wobei der Anschlag (80) als ein Sprengring in einer mittigen gehäuseseitigen Innenumfangsnut (234) ausgebildet ist.

8. Wegeventil nach Patentanspruch 6 oder 7, wobei die Arbeitsanschlüsse (A, B) in Anschlagposition der Steuerschieber (8, 10) mit dem Rückführraum (R) verbunden sind.

9. Wegeventil nach Patentanspruch 6, 7 oder 8, wobei bei einem der Steuerschieber (8, 10) in Anschlagposition eine Steuerung des Verbrauchers über den zweiten Steuerschieber (8, 10) ermöglicht ist.

10. Wegeventil nach einem der vorhergehenden Patentansprüche, wobei zwischen den Arbeitsanschlüssen (A, B) und der Schieberbohrung (52) jeweils ein entsperrbarer Sperrblock (16, 18) angeordnet ist, die in Abströmrichtung sperren und über Beaufschlagung mit einem Entsperrsteuerdruck in Abströmrichtung durchschalten.

11. Wegeventil nach Patentanspruch 10, wobei die Sperrblöcke (16, 18) jeweils einen Aufstoßkolben (172, 174) haben, die von dem ablaufseitigen Lastdruck (Y_{A}, Y_{B}) beaufschlagbar sind.

12. Wegeventil nach einem der vorhergehenden Patentansprüche, wobei das Wegeventil (6) als ein LS-System (2) mit einer Individualdruckwaage (4) ausgeführt ist.

13. Wegeventil nach einem der vorhergehenden Patentansprüche, wobei das Wegeventil (6) ein 6-Stellungsventil ist.

## Claims

1. Multi-directional control valve for controlling a consumer having two control slides (8, 10) which are arranged in a mutually coaxial manner and by means of which two operational connections (A, B) which are connected to the consumer can be connected to a pressure space (P) or a return space (R), and which are pretensioned into the initial position, a resilient device (58) having a resilient element (200) being arranged between the control slides (8, 10), the resilient device (58) having a limitation means for determining a maximum effective length of the resilient element (200), **characterised in that** the limitation means has a tension rod (202) on which two spring plates (204, 206) are guided so as to be able to be displaced and are each tensioned at least with respect to a shoulder face (208, 210) of the tension rod (202) by means of the resilient element (200).

2. Multi-directional control valve for controlling a consumer having two control slides (8, 10) which are arranged in a mutually coaxial manner and by means of which two operational connections (A, B) which are connected to the consumer can be connected to a pressure space (P) or a return space (R), and which are pretensioned into the initial position, a resilient device (58) having a resilient element (200) being arranged between the control slides (8, 10), the resilient device (58) having a limitation means for determining a maximum effective length of the resilient element (200), **characterised in that** the limitation means has two tension members (226, 228), the end portions (230, 232) of which are hook-shaped and mutually engage and which, in the limitation position thereof, determine the maximum length of the resilient device (58) and therefore the pretensioning of the resilient element (200).

3. Multi-directional control valve according to patent claim 1 or 2, the resilient element (200) being a pressure spring.

4. Multi-directional control valve according to patent claim 1 or 2, the intermediate space between the two control slides (8, 10), in which space the resilient device (58) is received, being able to be depressurised in the direction towards the tank.

5. Multi-directional control valve according to patent claim 4, tank holes (214, 224) being formed in the control slides (8, 10) in order to depressurise an intermediate space (212).

6. Multi-directional control valve according to any one of the preceding patent claims, there being formed between the two control slides (8, 10) a stop (80) against which the control slides (8, 10) can be brought into a stop position by being acted on with maximum control pressure (P_{AX}, P_{BX}).

7. Multi-directional control valve according to patent claim 6, the stop (80) being constructed as a snap ring in a central housing-side inner peripheral groove (234).

8. Multi-directional control valve according to patent claim 6 or 7, the operational connections (A, B) being connected to the return space (R) in the stop position of the control slides (8, 10).

9. Multi-directional control valve according to patent claim 6, 7 or 8, it being possible to control the consumer by means of the second control slide (8, 10) when one of the control slides (8, 10) is in a stop position.

10. Multi-directional control valve according to any one of the preceding patent claims, there being arranged, between each of the operational connections (A, B) and the slide hole (52), respective unlockable locking blocks (16, 18) which lock in the flow-away direction and switch through in the flow-away direction by being acted on with an unlocking control pressure.

11. Multi-directional control valve according to patent claim 10, the locking blocks (16, 18) each having an impact piston (172, 174) which can be acted on with the load pressure (Y_{A}, Y_{B}) at the discharge side.

12. Multi-directional control valve according to any one of the preceding patent claims, the multi-directional control valve (6) being constructed as an LS system (2) with an individual pressure scale (4).

13. Multi-directional control valve according to any one of the preceding claims, the multi-directional control valve (6) being a 6-position valve.

## Revendications

1. Distributeur à voies multiples servant à commander un récepteur, présentant deux tiroirs de commande (8, 10) disposés coaxialement l'un par rapport à l'autre, par le biais desquels deux raccords de travail (A, B) reliés au récepteur peuvent être reliés à une chambre de pression (P) ou à un espace de recyclage (R), et qui sont précontraints en position de base, un dispositif à ressort (58) doté d'un élément formant ressort (200) étant disposé entre les tiroirs de commande (8, 10), le dispositif à ressort (58) présentant une limitation de fixation d'une longueur active maximale de l'élément formant ressort (200), **caractérisé en ce que** la limitation présente une barre de traction (202), sur laquelle sont guidées de manière mobile deux coupelles de ressort (204, 206) qui sont tendues respectivement par le biais de l'élément formant ressort (200) au moins contre une surface d'épaulement (208, 210) de la barre de traction (202).

2. Distributeur à voies multiples servant à commander un récepteur, présentant deux tiroirs de commande (8, 10) disposés coaxialement l'un par rapport à l'autre, par le biais desquels deux raccords de travail (A, B) reliés au récepteur peuvent être reliés à une chambre de pression (P) ou à un espace de recyclage (R), et qui sont précontraints en position de base, un dispositif à ressort (58) doté d'un élément formant ressort (200) étant disposé entre les tiroirs de commande (8, 10), le dispositif à ressort (58) présentant une limitation de fixation d'une longueur active maximale de l'élément formant ressort (200), **caractérisé en ce que** la limitation présente deux corps de traction (226, 228), dont les sections finales (230, 232) sont réalisées en forme de crochet et s'engrènent l'une dans l'autre, et qui déterminent dans leur position de limitation la longueur maximale du dispositif à ressort (58) et ainsi la précontrainte de l'élément formant ressort (200).

3. Distributeur à voies multiples selon la revendication 1 ou 2, dans lequel l'élément formant ressort (200) est un ressort de compression.

4. Distributeur à voies multiples selon la revendication 1 ou 2, dans lequel l'espace intermédiaire entre les deux tiroirs de commande (8, 10), dans lequel le dispositif à ressort (58) est reçu, peut être détendu vers le réservoir.

5. Distributeur à voies multiples selon la revendication 4, dans lequel des percements du réservoir (214, 224) sont réalisés pour évacuer la pression d'un espace intermédiaire (212) dans les tiroirs de commande (8, 10).

6. Distributeur à voies multiples selon l'une quelconque des revendications précédentes, dans lequel une butée (80) est réalisée entre les deux tiroirs de commande (8, 10), contre laquelle les tiroirs de commande (8, 10) peuvent être amenés en position de butée par sollicitation en pression de commande maximale (P_{AX}, P_{BX}).

7. Distributeur à voies multiples selon la revendication 6, dans lequel la butée (80) est réalisée comme une bague élastique dans une rainure périphérique intérieure (234) médiane côté boîtier.

8. Distributeur à voies multiples selon la revendication 6 ou 7, dans lequel les raccords de travail (A, B) sont reliés en position de butée des tiroirs de commande (8, 10) à l'espace de recyclage (R).

9. Distributeur à voies multiples selon la revendication 6, 7 ou 8, dans lequel lorsque l'un des tiroirs de commande (8, 10) est en position de butée, le récepteur peut être commandé par le biais du second tiroir de commande (8, 10).

10. Distributeur à voies multiples selon l'une quelconque des revendications précédentes, dans lequel respectivement un bloc de blocage (16, 18) pouvant être débloqué est disposé entre les raccords de travail (A, B) et le percement du tiroir (52), lesquels bloquent dans.le sens de flux sortant et connectent par le biais de la sollicitation en une pression de commande de déblocage dans le sens de flux sortant.

11. Distributeur à voies multiples selon la revendication 10, dans lequel les blocs de blocage (16, 18) présentent chacun un piston de refoulement (172, 174) qui peut être sollicité par la pression de charge (Y_{A}, Y_{B}) côté évacuation.

12. Distributeur à voies multiples selon l'une quelconque des revendications précédentes, dans lequel le distributeur à voies multiples (6) est réalisé comme un système LS (2) doté d'un compensateur de pression individuel (4).

13. Distributeur selon l'une quelconque des revendications précédentes, dans lequel le distributeur à voies multiples (6) est un distributeur à 6 positions.
